# EUROPÄISCHE PATENTANMELDUNG

(11) **EP 1 953 718 A2**
(43) Veröffentlichungstag der Anmeldung: **06.08.2008**
(21) Anmeldenummer: 08000036.7
(22) Anmeldetag: 03.01.2008
(51) Int. Cl.: G07G 1/00

(54) **Selbstbedienter Warenerfassungsplatz sowie Verfahren zum Erfassen von Waren**

(30) Priorität: 25.01.2007 DE 102007004680
(71) Anmelder: Wincor Nixdorf International GmbH, 33106 Paderborn (DE)
(72) Erfinder: Widmaier, Dominik, 10715 Berlin (DE)

(57) **Zusammenfassung**

Die Erfindung betrifft einen selbstbedienten Warenerfassungsplatz enthaltend eine Abtasteinrichtung zum Erfassen einer warenspezifischen Identifikation, eine Bandwaage zur Ermittlung des Gewichtes einer Ware, eine Transporteinrichtung zum Transportieren der Waren von einer der Bandwaage zugeordneten Wägestelle zu einer in Warenflussrichtung vorne angeordneten Sammelstelle, eine Auswerteeinrichtung zu Auswertung der erfassten warenspezifischen Identifikation und des erfassten Gewichtes der Waren und eine Steuereinrichtung zum Ansteuern der Transporteinrichtung, wobei die Wägestelle als eine Zwischensammelstelle ausgebildet ist, in der eine Anzahl von durch die Abtasteinrichtung erfassten Waren gesammelt wird, und dass die Steuereinrichtung bei Erfüllen einer vorgegebenen Weiterleitbedingung ein Stellsignal an die Transporteinrichtung absendet, derart, dass die an der Zwischensammelstelle gruppierten Waren zu der Sammelstelle transportiert werden.

## Beschreibung

Die Erfindung betrifft einen selbstbedienten Warenerfassungsplatz enthaltend eine Abtasteinrichtung zum Erfassen einer warenspezifischen Identifikation, eine Bandwaage zur Ermittlung des Gewichtes einer Ware, eine Transporteinrichtung zum Transportieren der Waren von einer der Bandwaage zugeordneten Wägestelle zu einer in Warenflussrichtung vorne angeordneten Sammelstelle, eine Auswerteeinrichtung zur Auswertung der erfassten warenspezifischen Identifikation und des erfassten Gewichtes der Waren und eine Steuereinrichtung zum Ansteuern der Transporteinrichtung.

Ferner betrifft die Erfindung ein Verfahren zum Erfassen von Waren, wobei nacheinander Waren abgetastet werden zur Erfassung einer warenspezifischen Identifikation, dass die abgetasteten Waren gewogen werden zur Ermittelung des Gewichts derselben, dass die Waren einer Überprüfungsroutine unterzogen werden, wobei das aktuelle Gewicht der Waren mit dem durch die erfasste warenspezifische Identifikation vorgegebenen Sollgewicht der Waren verglichen wird und dass die positiv überprüften Waren zu einer in Warenflussrichtung vorne angeordneten Sammelstelle transportiert werden.

Aus der DE 10 2004 046 597 A1 ist ein selbstbedienter Warenerfassungsplatz bekannt, der eine Abtasteinrichtung zum Erfassen einer warenspezifischen Identifikation aufweist. Beispielsweise können mittels der Abtasteinrichtung die strichcodierten Etiketten der Waren abgetastet werden. Ferner umfasst der Warenerfassungsplatz eine Bandwaage, auf die die Waren platziert werden können, um das Gewicht derselben zu ermitteln. Eine Auswerteeinrichtung des Warenerfassungsplatzes ermöglicht eine Auswertung der durch die Abtasteinrichtung und die Bandwaage ermittelten Daten. Es läuft eine Überprüfungsroutine ab, wobei das durch die Bandwaage festgestellte aktuelle Gewicht der Ware mit einem durch die Abtasteinrichtung ermittelten Sollgewicht der Ware verglichen wird. Liegt die Differenz zwischen dem aktuellen Gewicht der Ware und dem Sollgewicht derselben innerhalb eines vorgegebenen Toleranzbereiches, ist die Ware positiv überprüft worden und wird mittels einer Transporteinrichtung zu einer in Warenflussrichtung vorne angeordneten Sammelstelle transportiert. Hierzu weist die Transporteinrichtung ein Transportband auf, das mittels einer Steuereinrichtung angesteuert wird. Der Zeitaufwand für das Erfassen der Waren ist relativ zeitaufwendig, da die gewogene Ware in Warenflussrichtung erst wegtransportiert werden muss, bevor eine weitere, bereits durch die Abtasteinrichtung erfasste Ware auf die Bandwaage gelegt werden kann.

Aufgabe der vorliegenden Erfindung ist es daher, einen selbstbedienten Warenerfassungsplatz und ein Verfahren zum Erfassen von Waren derart anzugeben, dass ein erhöhter Warendurchsatz in Platz sparender Weise gewährleistet ist.

Zur Lösung dieser Aufgabe ist der selbstbediente Warenerfassungsplatz in Verbindung mit dem Oberbegriff des Patentanspruchs 1 dadurch gekennzeichnet, dass die Wägestelle als eine Zwischensammelstelle ausgebildet ist, in der eine Anzahl von durch die Abtasteinrichtung erfassten Waren gesammelt wird, und dass die Steuereinrichtung bei Erfüllen einer vorgegebenen Weiterleitbedingung ein Stellsignal an die Transporteinrichtung absendet, derart, dass die an der Zwischensammelstelle gruppierten Waren zu der Sammelstelle transportiert werden.

Der besondere Vorteil des erfindungsgemäßen Warenerfassungsplatzes besteht darin, dass der Warendurchsatz wesentlich erhöht werden kann. Dies erfolgt dadurch, dass an der Wägestelle eine Zwischensammelstelle eingerichtet ist, in der eine Mehrzahl von bereits durch die Abtasteinrichtung erfassten Waren gesammelt wird. Das Gewicht der einzelnen Waren kann durch Differenzbildung des Gewichtes der Waren an der Zwischensammelstelle vor Positionierung der aktuellen Ware an der Zwischensammelstelle und dem Gewicht der Waren nach Positionieren der aktuellen Ware an der Zwischensammelstelle ermittelt werden. Dadurch, dass kein Abtransport der aktuell gewogenen Ware in Warenflussrichtung für den Wägevorgang der nachfolgenden Ware erforderlich ist, kann der Warendurchsatz erhöht werden. Nach der Erfindung ist es vorgesehen, dass die gewogenen Waren gruppiert von der Zwischensammelstelle in eine in Warenflussrichtung vorne angeordnete Sammelstelle transportiert werden. Ein Weitertransport der gewogenen Waren erfolgt in Abhängigkeit von einer Weiterleitbedingung.

Nach einer bevorzugten Ausführungsform der Erfindung werden die durch die Abtasteinrichtung erfassten Waren in einem Warenbehälter (Korb) an der Zwischensammelstelle abgelegt, an der sie dann gewogen werden. Ein Weitertransport der Ware erfolgt jedoch erst bei Erfüllen einer Weiterleitbedingung. Diese ist abhängig von einem Füllstand des Warenbehälters oder der Anzahl der von dem Kunden zu kaufenden Waren. Vorteilhaft wird durch das Sammeln der Waren in einem Warenbehälter der Transportvorgang vereinfacht. Zum einen muss die Transporteinrichtung nur dann betätigt werden, wenn eine vorgegebene Anzahl von Waren gesammelt worden ist und diese zu der Sammelstelle transportiert werden soll. Ein Dauerbetrieb von beispielsweise Transportbändern der Transporteinrichtung ist nicht erforderlich. Zum anderen wird der Weitertransport der bezahlten Waren von dem Warenerfassungsplatz zu beispielsweise einem PKW des Kunden vereinfacht, da die bezahlten Waren bereits in dem Warenbehälter (Korb) gesammelt worden sind. Die Waren werden quasi durch den Kunden selbst während des Warenerfassungsvorganges in einen Warenbehälter gesammelt, der nach dem Bezahlvorgang zu dem PKW transportiert werden kann.

Nach einer Weiterbildung der Erfindung ist dem Warenerfassungsplatz eine Bedieneinrichtung zugeordnet, die mittels des Kunden oder einer Serviceperson manuell betätigbar ist, so dass bei Erreichen eines vorgegebenen oder beliebigen Füllstandes des Warenbehälters in der Steuereinrichtung ein Stellsignal erzeugt wird zum Ansteuern der Transporteinrichtung, so dass der Warenbehälter von der Zwischensammelstelle in Warenflussrichtung zu der Sammelstelle transportiert wird. Vorteilhaft kann hierdurch der Kunde selbst bestimmen, mit welcher Portionierung an Waren der Warenbehälter in Richtung der Sammelstelle transportiert werden soll. Mit Betätigen der Bedieneinrichtung wird der Kunde aufgefordert, einen nächsten leeren Warenbehälter auf die Bandwaage/Zwischensammelstelle zu stellen.

Nach einer alternativen Ausführungsform der Erfindung kann dem Warenerfassungsplatz eine Erkennungseinrichtung zur Erkennung des Füllstandes des Warenbehälters zugeordnet sein, so dass das Erreichen eines vorgegebenen Füllstandes des Warenbehälters selbsttätig erfasst und der Weitertransport des Warenbehälters in Richtung Sammelstelle eingeleitet und durchgeführt wird. Vorteilhaft braucht der Kunde für die nachfolgenden Waren lediglich den Warenbehälter auf die Bandwaage stellen und mit dem Betätigen der Abtasteinrichtung fortzufahren.

Nach einer bevorzugten Ausführungsform der Erfindung weist eine Transporteinrichtung ein der Bandwaage zugeordnetes erstes Transportmittel und ein sich an das erste Transportmittel in Warenflussrichtung anschließendes zweites Transportmittel auf. Das erste Transportmittel kann in Richtung der Warenflussrichtung relativ kurz ausgebildet sein, da die Waren durch Einlegen in dem Warenbehälter auch übereinander gelegt werden müssen. Hierdurch kann der Warenerfassungsplatz Platz sparend ausgebildet werden.

Nach einer Weiterbildung der Erfindung ist in einem Bereich zwischen der Zwischensammelstelle und der Barriere eine oberhalb der Transporteinrichtung angeordnete Abdeckglocke angeordnet. Hierdurch wird ein Zugriff auf die positiv überprüften Waren so lange verhindert, bis der Warenerfassungsvorgang und der Bezahlvorgang abgeschlossen sind. Vorteilhaft kann hierdurch beispielsweise ein Diebstahl der erfassten Waren verhindert werden.

Zur Lösung der Aufgabe ist das erfindungsgemäße Verfahren in Verbindung mit dem Oberbegriff des Patentanspruchs 8 dadurch gekennzeichnet, dass die abgetasteten Waren einzeln einer das Gewicht derselben erfassenden Wägestelle zugeführt und im Bereich derselben gesammelt werden und dass ein Freigabesignal zur Freigabe der Abtastung der warenspezifischen Identifikation einer zu der aktuell gewogenen Ware nachfolgenden Ware schon dann erfolgt, sobald die die aktuelle Ware betreffende Überprüfungsroutine ein innerhalb eines Toleranzbereiches liegendes Ergebnis geliefert hat.

Der besondere Vorteil des erfindungsgemäßen Verfahren besteht darin, dass ein hoher Warendurchsatz durch Zwischensammelung der Waren im Bereich einer Waage und eine sofortige Freigabe der Abtastung der nachfolgenden Ware nach erfolgreichem Abschluss der Überprüfungsroutine hinsichtlich des Gewichtes der aktuell überprüften Ware ermöglicht wird. Erfindungsgemäß kann der Abtastvorgang der nächsten Ware bereits begonnen werden, sobald das Gewicht der vorhergehenden Ware positiv überprüft worden ist. Der Abschluss der diesbezüglichen Überprüfungsroutine findet quasi gleichzeitig mit Abschluss des Wägevorganges statt. Gegenüber einem eventuellen Weitertransport der Ware in Richtung Sammelstelle ist die Dauer der Überprüfungsroutine vernachlässigbar klein. Vorteilhaft ermöglicht das erfindungsgemäße Verfahren ein Optimieren des Warenerfassungs- und Warenbezahlvorgangs. Der Gesamtvorgang gliedert sich für den Kunden auf in einen ersten Abtastvorgang, in dem die Waren nacheinander identifiziert werden, einen zweiten Wägevorgang und Packvorgang, in dem die Waren im Bereich einer Bandwaage nacheinander gewogen und gleichzeitig gesammelt werden, und in einem dritten Bezahlvorgang. Nach oder mit dem Bezahlvorgang können die vorzugsweise in einem Warenbehälter gruppierten Waren von dem Warenerfassungsplatz wegtransportiert werden. Vorteilhaft wird das Packen der Waren in dem Warenerfassungsvorgang integriert, wobei hierdurch zum einen der Warendurchsatz während der Warenerfassung erhöht und zum anderen der Bauraumaufwand infolge der verkürzten Ausbildung eines der Bandwaage zugeordneten Transportmittels verringert wird.

Nach einer bevorzugten Weiterbildung des erfindungsgemäßen Verfahrens erfolgt der Transport der gewogenen Waren in Richtung einer in Warenflussrichtung vorne angeordneten Sammelstelle in Abhängigkeit von einem manuellen Betätigen einer Bedieneinrichtung oder in Abhängigkeit von einem selbsttätigen Erkennen eines vorgegebenen Füllstandes des Warenbehälters. Vorteilhaft kann hierdurch eine gezielte Portionierung von Waren für den Weitertransport zu der Sammelstelle erzielt werden. Die positiv überprüften Waren werden quasi paketweise in Richtung der Sammelstelle transportiert.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Figur 1: eine schematische Seitendarstellung eines Warenerfassungsplatzes, in der ein erster Warenbehälter an einer Zwischensammelstelle positioniert ist,
- Figur 2: eine schematische seitliche Darstellung des Warenerfassungsplatzes gemäß Figur 1, bei der der erste Warenbehälter in der Sammelstelle und ein zweiter Warenbehälter an der Zwischensammelstelle positioniert sind,
- Figur 3: eine schematische Seitenansicht des Warenerfassungsplatzes gemäß Figur 1, bei der die Warenbehälter eines Kunden während des Bezahlvorganges unter einer Abdeckglocke gesichert angeordnet sind und
- Figur 4: eine schematische Seitendarstellung des Warenerfassungsplatzes gemäß Figur 1, bei der die Warenbehälter eines Kunden nach dem Bezahlvorgang in einer Ablage transportiert worden sind.

Ein Warenerfassungsplatz 1 dient zur Erfassung und gegebenenfalls zur Bezahlung von Waren 6 in Selbstbedienungsgeschäften. Der selbstbediente Warenerfassungsplatz umfasst ein Terminal 2 mit einer Abtasteinrichtung 3 zum Erfassen von warenspezifischen Identifikationen der Waren 6. Beispielsweise können die strichcodierten Etiketten der Waren 6 erfasst werden, so dass die Warenart, der Warenpreis und das Warengewicht ermittelbar sind. Die Abtasteinrichtung 3 kann beispielsweise als Infrarot-Scanner ausgebildet sein.

Das Terminal 2 umfasst ferner eine Auswerteeinrichtung 4 zur Auswertung von durch die Abtasteinrichtung 3 erfassten Daten sowie zur Auswertung von mittels einer in Warenflussrichtung W vor dem Terminal 2 angeordneten Bandwaage 5 erfassten aktuellen Gewichte der Waren 6.

Die Bandwaage 5 ist im Bereich einer Transporteinrichtung 7 angeordnet, die ein der Bandwaage 5 zugeordnetes erstes Transportmittel 8 und ein in Warenflussrichtung W dem ersten Transportmittel 8 anschließendes Transportmittel 9 umfasst. Die Transporteinrichtung 7 umfasst ferner eine Mehrzahl von Transportrollen 10, die sich in Warenflussrichtung W an das zweite Transportmittel 9 anschließen, so dass die Waren 6 bzw. die in einem Warenbehälter 11 gesammelten Waren 6 in Richtung einer Ablage 12 zum Entnehmen derselben durch den Kunden infolge des Eigengewichts der Waren 6 transportiert werden. Das erste Transportmittel 8 und das zweite Transportmittel 9 sind jeweils vorzugsweise als ein Transportband ausgebildet, das mittels eines jeweils zugeordneten Elektromotors 13 bzw. 14 angetrieben werden. Die Transporteinrichtung 7 wird mittels einer Steuereinrichtung 17 angesteuert, die mit der Auswerteeinrichtung 4 gekoppelt ist.

In einem Bereich zwischen der Bandwaage 5 und dem zweiten Transportband 9 ist oberhalb derselben ein vertikaler Lichtvorhang 20 angeordnet, mittels dessen Waren 6 erkannt werden, die von Kunden in unerwünschter Weise unter Umgehung der Transporteinrichtung 7 in Richtung der Ablage 12 verbracht werden.

Nach einer nicht dargestellten alternativen Ausführungsform kann das zweite Transportmittel 9 auch durch Transportrollen ausgebildet sein, wobei die Transportebene des zweiten Transportmittels 9 nicht waagerecht, sondern geneigt ausgebildet ist, so dass der mit den Waren 6 gefüllte Warenkorb 11 selbsttätig in Warenflussrichtung W bewegt wird.

Der Warenerfassungsvorgang wird im Folgenden anhand des Einkaufs von Waren 6 eines Kunden näher beschrieben. Der Kunde entnimmt die gewünschten Waren 6 aus den Regalen eines Supermarktes und legt sie in mindestens einen Warenbehälter (Warenkorb 11) eines Einkaufswagens ab. Zur Warenerfassung und Bezahlung derselben positioniert er den Einkaufswagen mit beispielsweise zwei gefüllten Warenkörben 11, 11" und einen leeren Warenkorb 11" im Bereich des Terminals 2. Den leeren Warenkorb 11" stellt er auf das der Bandwaage 5 zugeordnete Transportband 8 ab. Nachfolgend entnimmt der Kunde eine erste Ware 6 dem Warenbehälter 11' des Einkaufswagens und führt diese der Abtasteinrichtung 3 zu, mittels derer die erste Ware 6 identifiziert wird. Nachdem die erste Ware 6 an der Abtasteinrichtung 3 eingescannt worden ist, wird diese in den auf der Bandwaage 5 platzierten Warenkorb 11" eingelegt. Nun folgt selbsttätig mittels der Bandwaage 5 die Bestimmung des aktuellen Gewichtes der ersten Ware 6. Nachfolgend wird in der Auswerteeinrichtung 4 das von der Bandwaage 5 an dieselbe übermittelte aktuelle Gewicht der ersten Ware 6 mit einem Sollgewicht derselben Ware 6 verglichen, das sich aus der vorher von der Abtasteinrichtung 3 an die Auswerteeinrichtung 4 übermittelten warenspezifischen Identifikation derselben Ware 6 ergibt. Hierzu läuft in der Auswerteeinrichtung 4 eine Überprüfungsroutine ab, die vorzugsweise als Softwareprogramm ausgebildet ist. Ergibt die Überprüfungsroutine, dass die Differenz aus Sollgewicht und aktuell gemessenem Gewicht derselben Ware 6 innerhalb eines vorgegebenen Toleranzbereiches ist, erfolgt von der Auswerteeinrichtung 4 ein Freigabesignal, mittels dessen die Abtasteinrichtung 3 freigegeben wird zur Erfassung der warenspezifischen Identifikation einer zweiten Ware 6, die aus dem weiteren Warenkorb 11, 11" entnommen worden ist. Beispielsweise kann dem Kunden durch einen visuellen Hinweis mittels eines in dem Terminal 2 integrierten Monitors 15 angezeigt werden, dass die zweite Ware 6 abgetastet werden kann.

Der Kunde kann nun die zweite Ware 6 aus dem Einkaufswagen entnehmen und der Abtasteinrichtung 3 zur Erfassung der warenspezifischen Identifikation derselben zuführen. Im Anschluss daran wird die zweite Ware 6 in den Warenkorb 11' abgelegt. Es erfolgt nun die Gewichtsbestimmung der zweiten Ware 6, wobei in der Auswerteeinrichtung 4 aus der Differenzbildung zwischen dem vorhergehend ermittelten Gewichtswert und dem aktuellen Gewichtswert das tatsächliche Gewicht der zweiten Ware 6 bestimmbar ist.

Erweist sich nach Durchlaufen der Überprüfungsroutine die Überprüfung des Gewichtes der zweiten Ware 6 auch als positiv, erfolgt wiederum ein Freigabesignal an die Abtasteinrichtung 3, so dass eine dritte Ware 6 aus dem Warenkorb 11, 11" entnommen und der Abtasteinrichtung 3 zugeführt werden kann.

Ist die Überprüfung der zweiten Ware 6 negativ, dass heißt die Differenz aus dem aktuellen Gewicht und dem Sollgewicht der zweiten Ware 6 liegt nicht innerhalb des Toleranzbereiches, wird dem Kunden mittels des Monitors 15 signalisiert, dass die zweite Ware 6 wieder aus dem Warenkorb 11" zu entnehmen ist und dass gegebenenfalls der Erfassungsvorgang zu wiederholen ist.

Der beschriebene Erfassungsvorgang wird so lange fortgesetzt, bis der Warenkorb 11' einen vorgegebenen Füllstand erreicht hat oder bis die letzte Ware 6 des Kunden erfasst worden ist, ohne dass die Gefahr besteht, dass die letzte Ware 6 aus dem Warenbehälter 11' herausfallen kann.

Die durch die Bandwaage 5 gebildete Wägestelle dient somit als eine Zwischensammelstelle 22 für eine Anzahl von durch die Abtasteinrichtung 3 erfassten Waren 6.

Reicht das Fassungsvermögen des Warenkorbs 11 "für alle Waren des Kunden nicht aus, betätigt der Kunde manuell eine in dem Terminal 2 integrierte Bedieneinrichtung 16, beispielsweise eine Bedientaste. Daraufhin werden mittels eines Stellsignals der Steuereinrichtung 17 an die Transporteinrichtung 7 das erste Transportband 8 und das zweite Transportband 9 eingeschaltet, so dass der Warenkorb 11" bis zu einer Barriere 18 transportiert wird, die zwischen dem zweiten Transportband 9 und der Ablage 12 angeordnet ist. In einem Bereich zwischen dem ersten Transportband 8 und der Barriere 18 ist oberhalb der Transporteinrichtung 7 eine Abdeckglocke 19 angeordnet, die den Raum und insbesondere den Warenkorb 11" nach oben und zur Seite hin vollkommen abdeckt. Ein unerwünschter Zugriff auf den Warenkorb 11" bzw. die in demselben gesammelten Waren 6 wird dadurch verhindert. In einem Bereich zwischen dem ersten Transportband 8 und dem zweiten Transportband 9 ist ein Sensor 21 angebracht, der die Übergabe der Ware 6 von dem ersten Transportband 8 auf das zweite Transportband 9 erkennt und bei Erkennung ein entsprechendes Sensorsignal an die Steuereinrichtung 17 der Transporteinrichtung 7 sendet, so dass das erste Transportband 8 abgeschaltet wird. Der Kunde kann nun den nächsten leeren Warenkorb 11' an der Zwischensammelstelle 22 ablegen, so dass der Erfassungsvorgang mit weiteren Waren 6 fortgesetzt werden kann, bis der zweite Warenkorb 11" den vorgegebenen Füllstand erreicht hat bzw. alle Waren 6 erfasst worden sind. Im vorliegenden Ausführungsbeispiel erfolgt die Weiterleitbedingung manuell, und zwar dann, wenn der Kunde erkennt, dass der Warenkorb 11' bzw. 11" gefüllt ist. Mittels Betätigung der Bedientaste 16 werden die Transportbänder 8 und 9 eingeschaltetet, die Barriere 18 hochgefahren, so dass dann der Erfassungsvorgang für weitere Waren 6 erfolgen kann, die in einem nachfolgenden Warenkorb 11' gesammelt werden.

Nach einer alternativen Ausführungsform der Erfindung kann der Füllstand der Warenkörbe 11', 11" durch eine Erkennungseinrichtung ermittelt werden, so dass nach Erreichen eines vorgegebenen Füllstandes oder nach Ablauf eines vorgegebenen Zeitintervalls selbsttätig die Transporteinrichtung 7 ein Stellsignal erhält, so dass die Warenbehälter 11', 11" in Richtung der Barriere 18 transportiert werden. Vorteilhaft kann hierdurch der Erfassungsvorgang automatisiert werden.

Sind alle Waren 6 erfasst und unter Aneinanderreihung der Warenkörbe 11', 11" in Warenflussrichtung W der Barriere 18 transportiert worden - siehe Figur 3 -, kann der Bezahlvorgang durch den Kunden mittels Betätigen einer Taste eingeleitet werden. Nachdem der Bezahlvorgang erfolgreich beendet worden ist, wird die Barriere 18 aus einer Blockierbetriebsstellung in eine Freigabebetriebsstellung gemäß Figur 1 gebracht, so dass die Warenkörbe 11', 11" nacheinander in die Ablage 12 transportiert werden können. Zu diesem Zweck wird die Barriere 18 in vertikaler Richtung nach unten verfahren, so dass der Weg für die Warenkörbe 11', 11" freigegeben wird. In dieser Betriebsstellung ist eine an dem oberen Ende der Barriere 18 angeordnete Transportrolle 10' flächenbündig zu den weiteren Transportrollen 10 angeordnet. Die Ablage 12 dient als Sammelstelle 24, an der die mit Waren 6 gefüllten Warenkörbe 11', 11" gesammelt werden.

Nachdem mittels Sensoren 23 erkannt worden ist, dass die Warenkörbe die Ablage 12 erreicht haben, wird die Barriere 18 mittels der Steuereinrichtung 17 derart angesteuert, dass sie wieder in die vorhergehende obere Blockierbetriebsstellung verfährt. Nach Erreichen der Blockierbetriebsstellung der Barriere 18 wird die Abtasteinrichtung 3 des Terminals 2 für den nächsten Kunden freigegeben. Während der Kunde die Warenkörbe 11', 11" aus der Ablage 12 entnimmt, kann der nächste Kunde bereits mit der Erfassung seiner Waren 6 anfangen.

Dadurch, dass die Waren 6 bereits im Bereich der Wägestelle/Zwischensammelstelle 22 in den Warenkörben 11', 11" gruppiert bzw. gesammelt werden kann, kann eine Vorverlagerung des Einpackens der Waren 6 erfolgen. Der Kunde braucht nach Beendigung des Bezahlvorgangs lediglich die Warenkörbe 11', 11" zu entnehmen und zu beispielsweise seinem PKW transportieren. Vorzugsweise haben die Warenkörbe 11', 11" eine Dimension und einen Tragegriff bzw. Tragehenkel, so dass Sie von dem Kunden einfach getragen werden können.

Vorteilhaft kann der Bezahlvorgang örtlich getrennt von der Warenerfassung erfolgen. Im vorliegenden Ausführungsbeispiel ist das nicht dargestellte Bezahlmodul in dem Terminal 2 integriert angeordnet. Alternativ könnte das Bezahlmodul auch ortsfern von dem Terminal 2 angeordnet sein, so dass während des Bezahlvorgangs des einen Kunden bereits der nächste Kunde mit der Erfassung der Waren 6 anfangen kann. Das Bezahlmodul könnte beispielsweise im Bereich der Ablage 12 angeordnet sein.

Nach einer alternativen Ausführungsform der Erfindung könnte die Abtasteinrichtung 3 für den nächsten Kunden bereits dann frei geschaltet werden, wenn der Warenbehälter 11' des vorhergehenden Kunden bereits das erste Transportband 8 vollständig verlassen hat.

Nach einer weiteren nicht dargestellten Ausführungsform der Erfindung könnte die Barriere 18 weggelassen werden. Die Warenkörbe 11', 11" werden dann auf dem zweiten Transportband 9 in Warenflussrichtung W unmittelbar hintereinander positioniert. Zu diesem Zweck müsste das Transportband 9 derart lang ausgebildet sein, dass eine Mehrzahl von Warenkörben 11 gleichzeitig auf diesem Platz finden. Nach Beendigung des Bezahlvorgangs würde das zweite Transportband 9 angesteuert werden, so dass die Warenkörbe 11', 11" nacheinander zu der Ablage 12 transportiert würden.

## Patentansprüche

1. Selbstbedienter Warenerfassungsplatz enthaltend
- eine Abtasteinrichtung zum Erfassen einer warenspezifischen Identifikation,
- eine Bandwaage zur Ermittlung des Gewichtes einer Ware,
- eine Transporteinrichtung zum Transportieren der Waren von einer der Bandwaage zugeordneten Wägestelle zu einer in Warenflussrichtung vorne angeordneten Sammelstelle,
- eine Auswerteeinrichtung zu Auswertung der erfassten warenspezifischen Identifikation und des erfassten Gewichtes der Waren,
- eine Steuereinrichtung zum Ansteuern der Transporteinrichtung,
**dadurch gekennzeichnet, dass** die Wägestelle (5) als eine Zwischensammelstelle (22) ausgebildet ist, in der eine Anzahl von durch die Abtasteinrichtung (3) erfassten Waren (6) gesammelt wird, und dass die Steuereinrichtung (17) bei Erfüllen einer vorgegebenen Weiterleitbedingung ein Stellsignal an die Transporteinrichtung (7) absendet, derart, dass die an der Zwischensammelstelle (22) gruppierten Waren (6) zu der Sammelstelle (18, 12) transportiert werden.

2. Warenerfassungsplatz nach Anspruch 1, **dadurch gekennzeichnet, dass** die durch die Abtasteinrichtung (3) erfassten Waren (6) in einem Warenbehälter (11, 11', 11 ") an der Zwischensammelstelle (22) gesammelt sind und dass die Weiterleitbedingung abhängig ist von einem Füllstand des Warenbehälters (11, 11', 11') und/oder der Anzahl der erfassten Waren (6).

3. Warenerfassungsplatz nach Anspruch 1 oder 2, **dadurch gekennzeichnet, dass** eine Bedieneinrichtung (16) manuell betätigbar ist, derart, dass bei Erreichen eines vorgegebenen oder beliebigen Füllstandes des Warenbehälters (11, 11', 11 ") an der Zwischensammelstelle (22) das die Transporteinrichtung (7) aktivierende Stellsignal der Steuereinrichtung (17) erzeugt wird.

4. Warenerfassungsplatz nach Anspruch 1 oder 2, **dadurch gekennzeichnet, dass** eine Erkennungseinrichtung zur Erkennung eines vorgegebenen Füllstandes des Warenbehälters (11, 11', 11 ") an der Zwischensammelstelle (22) vorgesehen ist, derart, dass bei Erreichen eines vorgegebenen Füllstandes des an der Zwischensammelstelle (22) positionieren Warenbehälters (11, 11', 11") das die Transporteinrichtung (7) aktivierende Stellsignal der Steuereinrichtung (17) erzeugt wird.

5. Warenerfassungsplatz nach einem der Ansprüche 1 bis 4, **dadurch gekennzeichnet, dass** die Transporteinrichtung (7) ein der Bandwaage (5) zugeordnetes erstes Transportmittel (8) und ein sich an das erste Transportmittel (8) in Warenflussrichtung (W) anschließendes zweites Transportmittel (9) aufweist, wobei das zweite Transportmittel (9) zur Weiterleitung der zwischengesammelten Waren (6) in Richtung der als Barriere 18 und/oder als Ablage (12) ausgebildeten Sammelstelle dient.

6. Warenerfassungsplatz nach einem der Ansprüche 1 bis 5, **dadurch gekennzeichnet, dass** in einem Bereich zwischen der Zwischensammelstelle (22) und der Barriere (18) eine oberhalb der Transporteinrichtung (7) angeordnete Abdeckglocke (19) angeordnet ist, derart, dass die von der Zwischensammelstelle (22) in Warenflussrichtung (W) transportierten Waren (6) und/oder Warenbehälter (11, 11', 11") extern nicht zugänglich sind.

7. Warenerfassungsplatz nach einem der Ansprüche 1 bis 6, **dadurch gekennzeichnet, dass** die Steuereinrichtung (17) derart ausgebildet ist, dass die Barriere (18) in eine den Transport der Waren (6) und/oder Warenbehälter (11, 11', 11") zu der Ablage (12) freigebende Betriebsstellung bringbar ist, sobald der Bezahlvorgang für die Waren (6) abgeschlossen ist.

8. Verfahren zum Erfassen von Waren, wobei nacheinander Waren abgetastet werden zur Erfassung einer warenspezifischen Identifikation, dass die abgetasteten Waren gewogen werden zur Ermittelung des Gewichts derselben, dass die Waren einer Überprüfungsroutine unterzogen werden, wobei das aktuelle Gewicht der Waren mit dem durch die erfasste warenspezifische Identifikation vorgegebenen Sollgewicht der Waren verglichen wird und dass die positiv überprüften Waren zu einer in Warenflussrichtung vorne angeordneten Sammelstelle transportiert werden, **dadurch gekennzeichnet, dass** die abgetasteten Waren (6) einzeln einer das Gewicht derselben erfassenden Wägestelle (5) zugeführt und im Bereich derselben gesammelt werden und dass ein Freigabesignal zur Freigabe der Abtastung der warenspezifischen Identifikation einer zu der aktuell gewogenen Ware (6) nachfolgenden Ware (6) schon dann erfolgt, sobald die die aktuelle Ware (6) betreffende Überprüfungsroutine ein innerhalb eines Toleranzbereiches liegendes Ergebnis geliefert hat.

9. Verfahren nach Anspruch 8, **dadurch gekennzeichnet, dass** ein an der Wägestelle (5) die Waren (6) sammelnder Warenbehälter (11, 11', 11") in Warenflussrichtung (W) weitertransportiert wird, sobald eine vorgegebene Weiterleitbedingung erfüllt ist.

10. Verfahren nach Anspruch 8 oder 9, **dadurch gekennzeichnet, dass** die Weiterleitbedingung durch manuelles Betätigen einer Bedieneinrichtung (16) oder durch selbsttätiges Erkennen eines vorgegebenen Füllstandes des Warenbehälters (11, 11', 11") mittels einer Erkennungseinrichtung erfüllt wird.
